# EUROPÄISCHE PATENTSCHRIFT

(11) **EP 1 024 866 B1**
(45) Veröffentlichungstag und Bekanntmachung des Hinweises auf die Patenterteilung: **03.07.2002**
(21) Anmeldenummer: 98947711.2
(22) Anmeldetag: 02.10.1998
(51) Int. Cl.: A63C 19/10

(54) **KURVEN- UND/ODER KUGELELEMENT FÜR EINE SKATEAUFLAGE**
CURVED AND/OR SPHERICAL ELEMENT FOR A SKATING RING
ELEMENT COURBE OU SPHERIQUE POUR UNE PISTE DE GLISSE

(30) Priorität: 02.10.1997 DE 19743807
(43) Veröffentlichungstag der Anmeldung: 09.08.2000
(73) Patentinhaber: Bowl Construction AG, 8274 Tägerwilen (CH)
(72) Erfinder: RECHSTEINER, Erwin, CH-8566 Neuwilen (CH)
(74) Vertreter: Stürken, Joachim
(86) Internationale Anmeldenummer: IB9801685
(87) Internationale Veröffentlichungsnummer: WO9917848

(56) Entgegenhaltungen:
- EP-A- 0 378 725
- DE-U- 9 010 527
- FR-A- 2 757 075
- US-A- 4 129 916
- US-A- 5 524 310

## Beschreibung

Die Erfindung betrifft ein einfach- oder doppelgekrümmtes vorgeformtes Schalensegment aus Holz für Kurvenelementen von Skateanlagen, wobei das Schalensegment die Fahrfläche der Skateanlage bildet.

Skateanlagen, die insbesondere von Inline-Skatern, Skateboardern, BMX-Fahrer oder dergleichen genutzt werden, gibt es in zahlreichen In- und Outdoorvariationen. Die Anlagen bestehen aus vielen Einzelelementen, die aneinander gesetzt sind, wobei die Einzelelemente, gerade, geneigte, gewölbte bzw. gekrümmte bzw. zylindrische, kugelige oder ähnliche Fahrflächen aufweisen. Die Fahrflächen können aus Holz, Stahl, Kunststoff oder Beton sein. Sie sind in der Regel mit einem Unterbau versehen, der ebenfalls aus Holz, Stahl, Kunststoff oder Beton sein kann.

Die in den Skateanlagen befindlichen Kurvenelemente, beispielsweise sogenannte Bowls, werden derart hergestellt, dass auf ein Grundgerüst aus Holz oder Stahl, das in der Kontur die ungefähre Form einer Bowl abzeichnet, aus Holz oder Stahl bestehende flach ausgebildete Schalensegmente aufgebracht werden. Dabei werden die Schalensegmente, die zuvor grössenmässig zugeschnitten worden sind, auf einer Seite an dem Grundgerüst befestigt, um dann unter Einwirkung von Biegekraft die übrige Fläche des Schalensegments anbringen zu können.

Aufgrund des sehr unbestimmten Niederdrückens der Schalensegmente gelingt es teilweise nicht, einen nahtlosen Übergang zum nächstliegenden Schalensegment zu schaffen.

Zudem ist es unmöglich, solche doch recht grossen und unter sehr hoher Spannung stehende Schalensegmente in zwei Richtungen zu biegen, so dass an den Nahtstellen zur nächstliegenden Schalensegment Absätze entstehen, die unweigerlich zu Stürzen und somit zu erheblichen Verletzungen führen können.

Ein einfachgekrümmtes Schalensegment der genannten Art für Kurvenelemente von Skateanlagen ist aus der DE U 90 10 527 bekannt, wobei dieses Schalensegment aus mehreren flächenartig, miteinander verleimten Holzlagen besteht. Durch das Anbringen aneinanderstossender Schalensegmente auf einem Grundgerüst entsteht (für den Skater) eine Fahrfläche.

Nachteilig bei diesen bekannten Schalensegmenten ist, dass diese nicht vorgeformten Schalensegmente nur unter Einwirkung von Biegekraft auf das Grundgerüst anzubringen sind, was die Montage der Schalensegmente erschwert und zu Absätzen und Rissen zwischen den aneinander angrenzenden Schalensegmenten führt.

Ferner ist gerade für die sogenannten Bowls keine einheitliche kugelartige Fahrfläche zu realisieren.

Daher besteht die Aufgabe der Erfindung darin, dass ein Schalensegment derart zu schaffen ist, dass die Nachteile des Standes der Technik vermieden werden.

Das Lösungsprinzip der Aufgabe besteht darin, die Schalensegmente aus Holz bereits vor der Montage vorzuformen, so dass diese anschliessend spannungsfrei und präzise auf das Gerüst der Skateanlage aufgebracht werden können.

Zur Lösung der Aufgabe wird ferner ein Verfahren zur Herstellung solcher Schalensegmente vorgeschlagen, das durch folgende Verfahrensschritte gekennzeichnet ist:
a. Biegen jede einzelne Holzlage in ihre endgültige Form;
b. Aufeinanderlegen der vorgebogenen einzelnen Holzlagen zur Herstellung eines Schalensegments;
c. Spannungsfreies Verbinden der einzelnen aufeinander gelegten Holzlagen.

Der wesentliche Vorteil der Erfindung besteht darin, dass aufgrund der individuellen und jeweils für die Bedürfnisse und die bereits bestehenden Anlagen ausgerichtete Kurvenelemente, insbesondere die sogenannten Bowls kostengünstig und einfach hergestellt bzw. montiert werden können.

Dabei entsteht eine Fahrfläche, die frei von Absätzen und teilweise Löchern ist.

Zudem erweist es sich von Vorteil, dass aufgrund des nahezu spannungsfreien Aufbringens der Schalensegmente auf das Gerüst, das vorzugsweise aus vertikalen Stützelementen und horizontal verlaufenden Spannten besteht, sehr wenig Risse in der Fahrfläche entstehen.

Vorteilhafterweise ist vorgesehen, dass die Schalensegmente aus einzelnen übereinander gelegten und miteinander verbundenen Holzlagen besteht. Jede der Holzlagen ist vorzugsweise auf einer Spanneinrichtung gebogen und wird dann spannungsfrei auf ein weiteres Holzlage gelegt und mit diesem verbunden.

Vorzugsweise bestehen die Schalensegmente aus Holz, so dass die einzelnen Holzlagen miteinander verleimt werden können.

Aufgrund der hier angewandten CIM-Technik (Computergestütztes Bearbeiten der Stützpfeiler, der Spannten und computergestütztes Biegen der Schalensegmente) ist auch eine präzise Herstellung der vertikalen Stützelemente und der die Stützelemente verbindenden horizontal verlaufenden Spannten möglich.

Die Stützelemente und die Spannten sind dabei so ausgebildet, dass diese auf der Unterseite der Schalensegmente zumindest linienmässig, vorteilhafterweise flächenmässig anliegen. Die an den Seiten der Stützelemente angebrachten Auflageelemente unterstützen die flächenmässige Anlage der Schalensegmente.

Weitere vorteilhafte Ausgestaltungen gehen aus den Unteransprüchen und der Beschreibung hervor. Es zeigen:
- **Fig. 1**: perspektivische Ansicht auf eine sogenannte Bowl mit einem hieran anschliessenden zylindrischen Element, jeweils in Exposionsdarstellung und
- **Fig. 2**: eine perspektivische Ansicht auf ein Segment der Bowl gemäss Fig. 1, ebenfalls in Explosionsdarstellung.

In Fig. 1 ist eine perspektivische Ansicht einer Bowl 1 dargestellt. Diese Bowl 1 ist ein Teil einer hier nicht näher dargestellten Skateanlage, wobei beliebige Elemente, wie beispielsweise das in Fig. 1 ebenfalls dargestellte zylindrische Element 2.

Ferner weisen die Stützelemente 3 Auflageelemente 5 auf, die zur besseren flächenmässigen Auflage der Schalensegmente 4 vorgesehen sind.

Zwischen den im Abstand zueinander angeordneten Stützelementen 4 sind bei dem in den Zeichnungen dargestellten Ausführungsbeispiel sogenannte Spannten 6 angeordnet. Diese halten zum einen die vertikalen Stützelemente 4 auf Abstand und zum anderen dienen die entsprechend gestalteten Spannten 6 auch zur flächenmässigen Unterstützung der Schalensegmente 4.

Bei grösseren Bowls sind am äusseren Ende der Stützelemente senkrecht nach unten weisende Stützpfeiler (nicht in der Zeichnung dargestellt) vorgesehen, um die am äusseren Rand der Bowl auftretenden Momente abstützen zu können.

## Patentansprüche

1. Kurvenelement für Skateanlagen, bestehend aus mehreren einander beliebigen Kurvenform angepassten vertikalen Stützelementen (3), hierzu mehreren horizontal verlaufenden Spannten (6) und aneinanderstossenden Schalensegmenten (4) aus mehreren flächenartigen, miteinander verleimten Holzlagen, die durch Befestigen auf den Stützelementen (3) und Spannten (6) eine Fahrfläche zum Befahren von Skatern oder dergleichen bilden, **dadurch gekennzeichnet, dass** die Schalensegmente (4) derart einfach- oder doppelgekrümmt vorgefertigt sind, dass sie nahezu spannungsfrei auf den Stützelementen (3) und Spannten (6) angebracht sind.

2. Kurvenelement nach Anspruch 1, **dadurch gekennzeichnet, dass** die aneinanderstossenden Schalensegmente (4) jeweils Nut- bzw. Federelemente aufweisen.

3. Kurvenelement nach Anspruch 1 oder 2, **dadurch gekennzeichnet, dass** die Spannten (6) derart gestaltet sind, dass diese der Kurvenform angepasst sind.

4. Kurvenelement nach einem der vorhergehenden Ansprüche 1 bis 3, **dadurch gekennzeichnet, dass** die Spannten (6) derart zwischen den vertikalen Stützelementen (3) angeordnet sind, dass diese zumindest linienmässig an der Rückseite der Schalensegmente (4) anliegen.

5. Kurvenelement nach einem der Ansprüche 1 bis 4, **dadurch gekennzeichnet, dass** die vertikalen Stützelemente (3) auf der von den Schalensegmenten (4) wegweisenden Seite bogenförmig gestaltet sind.

6. Kurvenelement nach einem der Ansprüche 1 bis 5, **dadurch gekennzeichnet, dass** am vom Mittelpunkt des Kurvenelements wegweisenden äusseren Ende eine nahezu zum dort endenden Schalensegment (4) senkrechte ebene Fläche vorgesehen ist.

7. Kurvenelement nach Anspruch 6, **dadurch gekennzeichnet, dass** die ebene Fläche von dem vertikalen Stützelement (3) unterstützt wird.

8. Kurvenelement nach einem der vorhergehenden Ansprüche 1 bis 7, **dadurch gekennzeichnet, dass** das Stützelement (3) eine Stützfläche aufweist, die derart gestaltet ist, dass das Stützelement (3) auf dieser Stützfläche frei steht.

9. Kurvenelement nach einem der vorhergehenden Ansprüche 1 bis 7, **dadurch gekennzeichnet, dass** das Stützelement (3) eine Stützfläche aufweist, die derart gestaltet ist, dass diese an Ihrem vom Kurvenmittelpunkt wegweisenden Ende einen Stützpfeiler aufweist.

10. Kurvenelement nach einem der Ansprüche 1 bis 9, **dadurch gekennzeichnet, dass** das vertikale Stützelement (3) zusätzlich beidseits angebrachte Auflageelemente (5) umfasst.

11. Kurvenelement nach Anspruch 10, **dadurch gekennzeichnet, dass** die Auflageelemente (5) im Abstand zueinander verteilt angeordnet sind.

12. Verfahren zur Herstellung von Schalensegmenten gemäss Anspruch 1, **gekennzeichnet durch** folgende Verfahrensschritte:
a. Biegen jede einzelne Holzlage in ihre endgültige Form;
b. Aufeinanderlegen der vorgebogenen einzelnen Holzlagen zur Herstellung eines Schalensegments;
c. Spannungsfreies Verbinden der einzelnen aufeinander gelegten Holzlagen.

13. Verwendung eines einfach- oder doppeltgekrümmt vorgefertigten Schalensegments (4) aus Holz als Fahrfläche einer Skateanlage.

## Claims

1. Curved element for skateparks, comprising a plurality of vertical supporting elements (3) adapted to one another [lacuna] any desired curved shape, in addition to this a plurality of horizontally running ribs (6), and abutting shell segments (4) made of a plurality of sheet-like layers of wood which are glued together and, by virtue of being fastened on the supporting elements (3) and ribs (6), form a riding surface on which skaters or the like can ride, **characterized in that** the shell segments (4) are prefabricated with single or double curves such that they are fitted in a more or less stressing-free manner on the supporting elements (3) and ribs (6).

2. Curved element according to Claim 1, **characterized in that** the abutting shell segments (4) each have groove and/or tongue elements.

3. Curved element according to Claim 1 or 2, **characterized in that** the ribs (6) are configured such that they are adapted to the curved shape.

4. Curved element according to one of the preceding claims, Claims 1 to 3, **characterized in that** the ribs (6) are arranged between the vertical supporting elements (3) such that they butt at least linearly against the rear side of the shell segments (4).

5. Curved element according to one of Claims 1 to 4, **characterized in that** the vertical supporting elements (3) are of arcuate configuration on the side oriented away from the shell segments (4).

6. Curved element according to one of Claims 1 to 5, **characterized in that** provided at the outer end, oriented away from the centre point of the curved element, is a planar surface which is more less perpendicular to the shell segment (4) terminating there.

7. Curved element according to Claim 6, **characterized in that** the planar surface is supported by the vertical supporting element (3).

8. Curved element according to one the preceding claims, Claims 1 to 7, **characterized in that** the supporting element (3) has a supporting surface which is configured such that the supporting element (3) stands freely on this supporting surface.

9. Curved element according to one of the preceding Claims 1 to 7, **characterized in that** the supporting element (3) has a supporting surface which is configured such that, at its end which is oriented away from the centre point of the curve, it has a supporting post.

10. Curved element according to one of Claims 1 to 9, **characterized in that** the vertical supporting element (3) additionally comprises bearing elements (5) fitted on both sides.

11. Curved element according to Claim 10, **characterized in that** the bearing elements (5) are arranged in a manner in which they are distributed at a distance from one another.

12. Process for producing shell segments according to Claim 1, **characterized by** the following process steps:
a. bending each individual layer of wood into its definitive shape;
b. positioning the individual pre-bent layers of wood one upon the other in order to produce a shell segment;
c. connecting in a stressing-free manner the individual layers of wood positioned one upon the other.

13. Use of a shell segment (4) which is made of wood, and is prefabricated with a single or double curve, as a riding surface for a skatepark.

## Revendications

1. Elément courbe pour des installations de glisse, se composant de plusieurs éléments de support verticaux (3) adaptés les uns aux autres avec une forme courbe quelconque, de plusieurs membrures (6) s'étendant horizontalement pour ceux-ci et de segments de coque (4) en applique les uns contre les autres, se composant de plusieurs couches de bois de forme plane, collées les unes aux autres, qui forment, par leur fixation sur les éléments de support (3) et les membrures (6), une surface roulante pour permettre aux sportifs de patiner ou autre, **caractérisé en ce que** les segments de coque (4) sont préfabriqués avec une courbure simple ou double de telle sorte qu'ils soient appliqués pratiquement sans contrainte sur les éléments de support (3) et les membrures (6).

2. Elément courbe selon la revendication 1, **caractérisé en ce que** les segments de coque (4) en applique les uns contre les autres présentent à chaque fois des éléments de rainure ou élastiques.

3. Elément courbe selon la revendication 1 ou 2, **caractérisé en ce que** les membrures (6) sont configurées de telle sorte qu'elles soient adaptées à la forme de la courbe.

4. Elément courbe selon l'une quelconque des revendications précédentes 1 à 3, **caractérisé en ce que** les membrures (6) sont disposées de telle sorte entre les éléments de support verticaux (3) qu'elles s'appliquent au moins linéairement contre la face arrière des segments de coque (4).

5. Elément courbe selon l'une quelconque des revendications 1 à 4, **caractérisé en ce que** les éléments de support verticaux (3) sont configurés en forme d'arc sur le côté opposé aux segments de coque (4).

6. Elément courbe selon l'une quelconque des revendications 1 à 5, **caractérisé en ce qu'**à l'extrémité externe opposée au centre de l'élément courbe, on prévoit une face plane pratiquement perpendiculaire au segment de coque (4) se terminant à cet endroit.

7. Elément courbe selon la revendication 6, **caractérisé en ce que** la face plane est supportée par l'élément de support vertical (3).

8. Elément courbe selon l'une quelconque des revendications précédentes 1 à 7, **caractérisé en ce que** l'élément de support (3) présente une face de support qui est configurée de telle sorte que l'élément de support (3) repose librement sur cette face de support.

9. Elément courbe selon l'une quelconque des revendications précédentes 1 à 7, **caractérisé en ce que** l'élément de support (3) présente une face de support qui est configurée de telle sorte que celle-ci présente à son extrémité opposée au centre de la courbe un pilier de soutien.

10. Elément courbe selon l'une quelconque des revendications 1 à 9, **caractérisé en ce que** l'élément de support vertical (3) comprend des éléments d'appui (5) montés en outre de part et d'autre.

11. Elément courbe selon la revendication 10, **caractérisé en ce que** les éléments d'appui (5) sont disposés de manière espacée les uns des autres.

12. Procédé de fabrication de segments de coque selon la revendication 1, **caractérisé par** les étapes de procédé suivantes :
a. Cintrage de chaque couche de bois individuelle à sa forme finale ;
b. Superposition des couches de bois individuelles précintrées pour créer un segment de coque ;
c. Raccordement sans contrainte des couches de bois individuelles superposées.

13. Utilisation d'un segment de coque préfabriqué (4) en bois de courbure simple ou double en tant que surface roulante d'une installation de glisse.
